# EUROPÄISCHE PATENTANMELDUNG

(11) **EP 4 775 805 A1**
(43) Veröffentlichungstag der Anmeldung: **15.07.2026**
(21) Anmeldenummer: 25151511.0
(22) Anmeldetag: 13.01.2025
(51) Int. Cl.: F01K 25/02, F01K 27/00

(54) **WÄRMEKRAFTVERFAHREN UND WÄRMEKRAFTMASCHINE**

(71) Anmelder: Schumann, Sven, 24992 Janneby (DE)
(72) Erfinder: Schumann, Sven, 24992 Janneby (DE)
(74) Vertreter: Weidner Stern Jeschke

(57) **Zusammenfassung**

Die Erfindung betrifft ein Wärmekraftverfahren bei dem ein fluides Arbeitsmedium unter Druck stehend mittels eines ersten höheren Temperaturniveaus (1) erwärmt, in den gasförmigen Zustand über eine Arbeitsmaschine (3) entspannt und in den flüssigen Zustand mittels eines zweiten niedrigeren Temperaturniveaus (2) kondensiert wird, dadurch gekennzeichnet, dass dieser Prozess nach der Kondensation hydraulisch getrennt wird und die Erwärmung mittels des ersten höheren Temperaturniveaus (1) chargenweise in Druckgefäßen (5) erfolgt, die mit einer Zielfüllmenge nach der Kondensation wieder befüllt werden und nach Erreichen von Zieltemperatur und -Druck mittels des ersten höheren Temperaturniveaus (1) das darin befindliche Arbeitsmedium wechselweise der Arbeitsmaschine (3) zugeführt wird.

Ferner betrifft die Erfindung eine Wärmekraftmaschine mit einem Zirkulationssystem (7) mit fluidem Arbeitsmedium, welches in wärmetauschendem Kontakt mit einem ersten höheren Temperaturniveau (1) steht, in dem in Strömungsrichtung des fluiden Arbeitsmediums eine Arbeitsmaschine (3) und ein Kondensator (41) angeordnet sind, wobei der Kondensator (41) in wärmetauschendem Kontakt mit einem zweiten niedrigeren Temperaturniveau (2) steht, dadurch gekennzeichnet, dass wenigstens zwei Druckgefäße (5) vorgesehen sind, wobei wechselseitig eins zum Befüllen mit dem flüssigen Arbeitsmedium stromabwärts des Kondensators (41) und eins nach dem Erwärmen zur Abgabe des erwärmten und unter Druck stehenden Arbeitsmediums stromaufwärts der Arbeitsmaschine (3) angeschlossen sind.

## Beschreibung

Die Erfindung betrifft ein Wärmekraftverfahren bei dem ein fluides Arbeitsmedium unter Druck stehend mittels eines ersten höheren Temperaturniveaus erwärmt, in den gasförmigen Zustand über eine Arbeitsmaschine entspannt und in den flüssigen Zustand mittels eines zweiten niedrigeren Temperaturniveaus kondensiert wird. Ferner betrifft die Erfindung eine Wärmekraftmaschine mit einem Zirkulationssystem mit fluidem Arbeitsmedium, welches in wärmetauschendem Kontakt mit einem ersten höheren Temperaturniveau steht, in dem in Strömungsrichtung des fluiden Arbeitsmediums eine Arbeitsmaschine und ein Kondensator angeordnet sind, wobei der Kondensator in wärmetauschendem Kontakt mit einem zweiten niedrigeren Temperaturniveau steht.

Derartige Anlagen sind beispielsweise als Großkraftwerke, insbesondere mit Wasser als Arbeitsmedium und einer Dampfturbine als Arbeitsmaschine seit vielen Jahrzehnten bekannt. Allgemein wandeln Wärmekraftmaschinen Wärmeenergie in Nutzarbeit, indem ein Arbeitsmedium in einem Kreisprozess verschiedene thermodynamische Zustände durchläuft. Damit wird das Arbeitsmedium von einem niedrigen auf einen hohen Druck durch Zufuhr von Wärmeenergie erhitzt, dann unter Abgabe von Nutzarbeit auf niedrigen Druck entspannt und anschließend durch Entzug von Wärmeenergie auf die Anfangstemperatur gekühlt. Besonders Vorteilhaft ist dieser Kreisprozess, wenn es im Arbeitsmedium einen zyklischen Phasenwechsel von flüssig zu gasförmig zu flüssig ergibt.

In Wärmekraftmaschinen ist der thermodynamische Kreisprozess rechtsläufig, wobei Wärmeenergie bei hoher Temperatur zugeführt und bei niedriger Temperatur als Abwärme an die Umgebung abgegeben wird. Die Differenz aus zugeführter und abgeführter thermischer Energie entspricht der abgegebenen Nutzarbeit. Unabhängig von der Richtung des Kreisprozesses wird dieser als idealisierter Carnot-Prozess bezeichnet, der in der oben bereits genannten rechtsläufigen Ausgestaltung eine Wärmekraftmaschine und bei linksläufiger Ausgestaltung eine sogenannte Wärmepumpe darstellt.

Um ein Wärmekraftverfahren bzw. eine Wärmekraftmaschine effizienter zu gestalten, kommt es daher sehr stark darauf an, welche Temperaturniveaus als oberes, höheres Temperaturniveau und unteres, niedrigeres Temperaturniveau zur Verfügung stehen und welches Arbeitsmedium in dem Kreisprozess verwendet wird.

Gleichwohl bestehen physikalische Grenzen hinsichtlich des Wirkungsgrads in der idealisierten Carnot- Maschine. Gleichwohl wird bei bisherigen Wärmekraftverfahren und Wärmekraftmaschinen deutlich mehr dissipative Energie in Form von Abwärme erzeugt. Somit ist es nachteilig, dass bei bisherigen technischen Anwendungen des Carnot-Kreisprozesses ein Großteil dissipativer Energie in Form von Wärme bei der Erzeugung von Arbeitsenergie entsteht, die ungenutzt bleibt.

Aufgabe der Erfindung ist es, ein Wärmekraftverfahren sowie eine Wärmekraftmaschine anzugeben, bei dem/der eine verbesserte Nutzung von Wärme zur Erzeugung von Arbeitsenergie erzielt wird.

Gelöst wird diese Aufgabe in einem eingangs dargestellten Wärmekraftverfahren dadurch, dass dieser Prozess nach der Kondensation hydraulisch getrennt wird und die Erwärmung mittels des ersten höheren Temperaturniveaus chargenweise in Druckgefäßen erfolgt, die mit einer Zielfüllmenge nach der Kondensation wieder befüllt werden und nach Erreichen von Zieltemperatur und -Druck mittels des ersten höheren Temperaturniveaus das darin befindliche Arbeitsmedium wechselweise der Arbeitsmaschine zugeführt wird. Bevorzugt wird dabei das Arbeitsmedium von einem bereits befüllten, vom ersten höheren Temperaturniveau erwärmten Druckgefäß über die Arbeitsmaschine in ein leeres weiteres Druckgefäß geführt, um Arbeitsleistung, beispielsweise zur Stromerzeugung mit einem Generator zu erbringen.

Ferner wird diese Aufgabe in einer eingangs dargestellten Wärmekraftmaschine dadurch gelöst, dass wenigstens zwei Druckgefäße vorgesehen sind, wobei wechselseitig eins zum Befüllen mit dem flüssigen Arbeitsmedium stromabwärts des Kondensators und eins nach dem Erwärmen zur Abgabe des erwärmten und unter Druck stehenden Arbeitsmediums stromaufwärts der Arbeitsmaschine angeschlossen sind.

Wenn beim Expandieren des fluiden Arbeitsmediums entstehende Prozesskälte mittels eines kleinen Verdampfers zum Kondensieren des Arbeitsmediums (mit)verwendet wird, wird der Wärmeeintrag in das zweite niedrigere Temperaturniveau verringert.

Eine Leistungssteigerung an der Arbeitsmaschine wird dadurch erreicht, dass in das erwärmte und gasförmige Arbeitsmedium in Strömungsrichtung vor der Arbeitsmaschine zur Druckerhöhung flüssiges Arbeitsmedium eingespritzt wird.

Wenn eine externe Wärmequelle die Temperatur des ersten Temperaturniveaus erhöht, kann der thermische Arbeitspunkt des Arbeitsmediums optimal eingehalten werden. Beispielweise könnte das Arbeitsmedium auf Umgebungswärme von ca. 10° C bis 20° C abgestimmt sein, wobei bei niedrigeren Umgebungstemperaturen die externe Wärmequelle zugeschaltet wird. Bevorzugt erhöht als externe Wärmequelle eine Wärmepumpe die Temperatur des ersten Temperaturniveaus.

Dadurch, dass der Wärmeübergang vom ersten höheren Temperaturniveau auf das Arbeitsmedium und/oder vom Arbeitsmedium auf das zweite niedrigere Temperaturniveau durch von der Kraftmaschine angetriebener Wärmezufuhrunterstützung verstärkt wird, kann ein Teil der Antriebsenergie der Arbeitsmaschine weitgehend verlustfrei zum Antrieb von Strömungsunterstützern, wie beispielsweise Ventilatoren oder Pumpen verwendet werden, um damit die Umströmung an den Wärmeübertragern zu erhöhen.

Somit wird die Arbeit der Arbeitsmaschine aus dem Abbau des Gasdruckes gewonnen, wobei der erneute Druckaufbau im Druckgefäß allein durch die Zufuhr von Wärme vom ersten Temperaturniveau, insbesondere Umweltwärme, in das im Druckgefäß separierte Arbeitsmedium erfolgt. Damit wird eine hocheffiziente Umwandlung von thermischer Energie in Arbeit erreicht.

Vorrichtungsgemäß wird der Erfindungsgegenstand dadurch weitergebildet, dass wenigstens drei Druckgefäße vorgesehen sind, von denen jeweils wenigstens eins zum Befüllen mit dem flüssigen Arbeitsmedium stromabwärts des Kondensators angeschlossen ist, wenigstens eins hydraulisch isoliert zum Erwärmen in Kontakt mit dem ersten höheren Temperaturniveau vorliegt und wenigstens eins nach dem Erwärmen zur Abgabe des erwärmten und unter Druck stehenden Arbeitsmediums stromaufwärts der Arbeitsmaschine angeschlossen ist. Somit liegt immer wenigstens ein Druckgefäß in separierter Form, also weder zur Befüllung, noch zur Druckabgabe angeschlossen, vor, so dass für dieses separierte Druckgefäß durch wärmeleitende Aufnahme aus dem ersten höheren Temperaturniveau eine Druck- und Temperatursteigerung im Innern erfolgen kann. Um für diesen auch Regeneration genannten Vorgang ausreichende Wirkzeit geben zu können, können auch deutlich mehr, beispielsweise 5, 10 oder 20 Druckgefäße in diesem Zustand vorgehalten werden. Damit einhergehend wird der aufgetrennte, chargenweise Umlauf des Arbeitsmediums in sehr kleine Schritte geteilt, was quasi fast einem kontinuierlichen Zirkulationsumlauf entspricht.

Wenn die Druckgefäße hydraulisch fest installiert sind, wobei in Anschlussleitungen zu den Druckgefäßen Ventile zur wechselseitigen hydraulischen Verbindung angeordnet sind, kann der wechselweise Anschluss der Druckgefäße automatisiert erfolgen. Bevorzugt sind Magnetventile vorzusehen, die von einem Steuergerät entsprechend angesteuert werden.

Alternativ sind die Druckgefäße an- und abkuppelbar am Zirkulationssystem ausgebildet, um den wechselweisen Anschluss zu ermöglichen. Beispielsweise können die Druckgefäße in einem Karussell vorgehalten und ggf. (teil₋) automatisiert angeschlossen werden.

Dadurch, dass ein Verdampfer stromaufwärts der Arbeitsmaschine angeordnet ist, der wenigstens anteilig am Kondensator stromabwärts der Arbeitsmaschine entstehende Kondensationswärme aufnimmt, kann der für die Kondensation erforderliche Aufwand minimiert werden.

Ergänzend ist zwischen Arbeitsmaschine und Kondensator ein Wärmetauscher vorgesehen, der das entspannte, nun etwas abgekühlte Arbeitsmedium mittels des ersten höheren Temperaturniveaus geringfügig wieder erwärmt. Dies führt dazu, dass das Temperaturdelta zur nachfolgenden Kondensation mit dem zweiten niedrigeren Temperaturniveau erhöht wird und somit die Kondensation verstärkt.

Bevorzugt ist die Arbeitsmaschine eine (Dampf-)Turbine, eine Strömungsmaschine oder Expansionsmaschine, besondere bevorzugt eine Pelton-Turbine, ein Lamellenmotor oder ein Kolbenmotor.

Das Arbeitsmedium ist ein verflüssigbares Gas oder ein Kältemittel mit für den Einsatzzweck, nämlich insbesondere den zur Verfügung stehenden Temperaturniveaus idealen Kenngrößen. Besonders bevorzugt im Bereich der Ausnutzung von Umgebungswärme ist CO₂.

Vier Ausführungsbeispiele der Erfindung werden detailliert anhand der beiliegenden Zeichnungen beschrieben.

Darin zeigt:
- Fig. 1: eine Prinzipdarstellung in einem ersten Ausführungsbeispiel mit austauschbaren Druckgefäßen;
- Fig. 2: eine Prinzipdarstellung in einem zweiten Ausführungsbeispiel mit hydraulisch umschaltbaren Druckgefäßen;
- Fig. 3: eine Prinzipdarstellung in einem dritten Ausführungsbeispiel mit austauschbaren Druckgefäßen ähnlich Fig. 1, jedoch mit einem Verdampfer; und
- Fig. 4: eine Prinzipdarstellung in einem vierten Ausführungsbeispiel mit hydraulisch umschaltbaren Druckgefäßen ähnlich Fig. 2, jedoch mit einem Verdampfer wie in Fig. 3.

Figur 1 zeigt ein erstes Ausführungsbeispiel einer Wärmekraftmaschine in einer Prinzipskizze, bei der beispielhaft vier Druckgefäße 5 vorgesehen sind, die jeweils mit einem Kupplungskopf 8 ausgestattet sind und von denen ein erstes Druckgefäß 51 mit einem geeigneten Arbeitsmedium befüllt ist und welches unter dem Einfluss eines ersten höheren Temperaturtniveaus 1 (stilisiert mit dem gestrichelten Rahmen dargestellt) unter erhöhtem Druck und der entsprechenden Temperatur des ersten höheren Temperaturmediums 1 vorliegt.

Wie aus Figur 1 ersichtlich, ist an dem ersten Druckgefäß 51 am Kupplungskopf 8 eine Leitung des Zirkulationssystems 7 angeschlossen. Das im ersten Druckgefäß 51 unter Druck und Temperatur des ersten höheren Temperaturniveaus 1 vorgehaltene Arbeitsmedium fließt nun gasförmig über diese Leitung zu einer Arbeitsmaschine 3, die beispielsweise eine Strömungsmaschine oder Expansionsmaschine, insbesondere eine Peltonturbine, ein Lamellenmotor oder ein Kolbenmotor ist. Dort verrichtet das Arbeitsmedium durch den Expansionsvorgang Arbeit in der Arbeitsmaschine 3. An der Arbeitsmaschine 3 ist beispielsweise ein nicht dargestellter Generator zur Stromerzeugung angeschlossen.

Stromabwärts der Arbeitsmaschine 3 wird das entspannte Arbeitsmedium über einen Kondensator 41 in wärmetauschender Verbindung mit einem zweiten, niedrigeren Temperaturniveau 2 abgekühlt und in nunmehr wieder flüssiger Form in ein viertes Druckgefäß 54 über eine dort am Kupplungskopf 8 angeschlossene Leitung geführt. Zum in Fig. 1 dargestellten Zeitpunkt ist in dem vierten Druckgefäß 54 lediglich flüssiges Arbeitsmedium mit kleinem Volumen enthalten, wie in der Skizze in Fig. 1 mit einer nahe am Boden des Gefäßes liegenden Spiegellinie ersichtlich. Nach Erreichen einer Zielfüllmenge im vierten Druckgefäß 54 wird dieses am Kupplungskopf 8 vom Zirkulationssystem 7 getrennt und in Zeichenebene der Figur 1 nach links in den Bereich des ersten, höheren Temperaturniveaus 1 verbracht.

Durch Einwirkung des ersten höheren Temperaturniveaus 1 auf das nunmehr als drittes Druckgefäß 53 bezeichnete Druckgefäß, welches das eingefüllte Arbeitsmedium im Mengenmaß der Zielfüllmenge enthält, wird nun das darin befindliche Arbeitsmedium durch Wärmeleitung erwärmt. Mit weiterer Einwirkung des ersten höheren Temperaturniveaus 1 auf die darin in wärmeleitenden Kontakt stehenden Druckgefäße erhöht sich Temperatur und Druck, sodass das zweite Druckgefäß 52 mit annäherndem Erreichen der Temperatur des höheren Temperaturniveaus 1 unter dem erwünschten Arbeitsdruck steht, wie dies in Figur 1 durch den schwarz ausgelegten Fluid-Spiegel dargestellt ist. Damit wirkt der wärmeleitende Kontakt innerhalb des ersten höheren Temperaturniveaus 1 als Wärmeübertrager 4.

Wird nun, wie bereits beschrieben, das erste Druckgefäß 51 über das Zirkulationssystem 7 an die Arbeitsmaschine 3 angeschlossen, kann das darin befindliche Arbeitsmedium die gewünschte Arbeit verrichten.

Somit wird im ersten Ausführungsbeispiel das Arbeitsmedium in Druckgefäßen 5 nacheinander zwischengespeichert, womit der Zirkulationszyklus aufgetrennt und chargenweise durch immer wieder erneutes, wechselndes Anschließen entsprechend regenerierter Druckgefäße an das Zirkulationssystem quasi geschlossen wird.

In Fig. 2 ist in einem zweiten Ausführungsbeispiel eine Wärmekraftmaschine in einer Prinzipskizze dargestellt, bei der beispielhaft drei Druckgefäße 51, 52, 53 in einem Zirkulationssystem 7 angeschlossen sind, wobei an jedem Einlass zu den drei Behältern 51, 52, 53 und an jedem Auslass je ein Ventil 9, bevorzugt ein Magnetventil angeordnet sind, um den momentanen Fließweg des Arbeitsmediums wechselweise umschalten zu können. In der in Fig. 2 dargestellten Skizze befindet sich das erste Druckgefäß 51 bereits gefüllt und zwischenzeitlich auch durch das erste höhere Temperaturniveau 1 unter Druck gesetzt (schwarze Darstellung des Behälterinhalts), sodass das Auslassventil 91 in diesem Moment geöffnet (weißes Dreieck im Ventilsymbol) ist und das unter Druck stehende, gasförmige Arbeitsmedium der Arbeitsmaschine 3 zugeführt wird.

In der Arbeitsmaschine wird unter Druckabbau die gewünschte Arbeit verrichtet (und ggf. Strom mit einem Generator erzeugt, der nicht dargestellt ist). Das von der Arbeitsmaschine 3 rückgeführte entspannte Medium wird dann über Kondensator 41 im Bereich des zweiten, niedrigeren Temperaturniveaus 2 kondensiert und das wieder verflüssigte Arbeitsmedium über Einlassventil 92 in das dritte Druckgefäß 53 eingeleitet.

Während der hier dargestellten Phase sind die übrigen 4 Magnetventile 9 geschlossen, wie dies durch die schwarzen Dreiecke der Ventilsymbole dargestellt ist. Somit liegt das zweite Druckgefäß 52 mit seiner darin eingefüllten Zielfüllmenge des flüssigen Arbeitsmediums in separierter Form vor. Nunmehr wirkt das erste höhere Temperaturniveau 1 wärmeleitend auf das zweite Druckgefäß 52 und erwärmt das darin aufgenommene Arbeitsmedium, womit hier langsam Druck aufgebaut wird. Selbstverständlich können eine Vielzahl von Druckgefäßen 5 in dieser Art über entsprechende Magnetventile 9 in dem Zirkulationssystem 7 angeschlossen sein, um einen ausreichenden Zeitraum zur Regeneration, nämlich Erwärmung und Druckaufbau des Arbeitsmediums in den Druckgefäßen 5 sicherstellen zu können.

Optional kann eine Injektionleitung 71 (in Fig. 2 strich-punktiert dargestellt) so angeschlossen sein, dass bedarfsweise abgekühltes Arbeitsmedium von der Zuführung zum zu befüllenden Druckgefäß abgezweigt und unter Druck, (beispielsweise einer geeigneten, hier nicht dargestellten Injektionspumpe) zur Druckerhöhung unmittelbar der Arbeitsmaschine 3 zusammen mit dem erwärmten und unter Druck stehendem Arbeitsmedium zugeführt wird.

In Fig. 3 ist ein drittes Ausführungsbeispiel der Erfindung in einer Prinzipskizze dargestellt, wobei hier ähnlich zum Aufbau des ersten Ausführungsbeispiels (Figur 1) wiederum zu wechselnde Druckgefäße 5, hier vier Druckgefäße 51, 52, 53, 54, dargestellt sind, die wechselweise über eine Verbindungsleitung an die Arbeitsmaschine 3 anschließbar sind. Im Gegensatz zu den beiden ersten Ausführungsbeispielen ist das erste Druckgefäß "kopfstehend", so angeschlossen, dass das unter Druck stehende Arbeitsmedium nach unten in seiner flüssigen Phase in die Verbindungsleitung fließt.

Somit fließt das flüssige Arbeitsmedium in dieser Verbindungsleitung von dem ersten, erwärmten und unter Druck stehenden Druckgefäß 51 zu einem Verdampfer 42, damit es im Verdampfer den Phasenwechsel von flüssig nach gasförmig vollzieht. Im Verdampfer 42 wird unter einem geringfügigen Druckabbau im Arbeitsmedium Prozesskälte, also ein Wärmebedarf, erzeugt und das nur leicht entspannte Arbeitsmedium der Arbeitsmaschine 3 zugeführt.

Nach Verrichtung der Druckentlastung in der Arbeitsmaschine 3 und damit Verrichten der gewünschten Arbeit, beispielsweise zum Antrieb eines Generators (hier ebenfalls nicht gezeigt), wird das entspannte Arbeitsmedium über Kondensator 41 unter Abgabe von Kondensationswärme im Gegenstrom zum Verdampfer 42 und ggf. ergänzend durch das zweite niedrige Temperaturniveau 2 in den flüssigen Aggregatzustand kondensiert und in das vierte Druckgefäß 54 gefüllt.

Der Wechsel der Druckgefäße (5) erfolgt hier genauso wie im ersten Ausführungsbeispiel gemäß Fig. 1. Dafür vorgesehene Kupplungsköpfe 8 sind dargestellt, wobei die Druckgefäße (5) entsprechend wechselseitg angeschlossen bzw. versetzt werden.

Im vierten Ausführungsbeispiel gemäß Fig. 4 wird eine Wärmekraftmaschine beschrieben, die im Aufbau der in Fig. 2 dargestellten zweiten Ausführungsform entspricht. Dabei wird von dem ersten Druckgefäß 51, welches mit Arbeitsmedium gefüllt und auf das erste höhere Temperaturniveau 1 erwärmt sowie unter Druck stehend bereit steht, über Auslassverntil 91, welches in dem dargestellten Fall gerade geöffnet ist, flüssiges Arbeitsmedium über eine Zirkulationsleitung der Arbeitsmaschine 3 zugeführt. In dieser Zirkulationsleitung ist wiederum, wie in dem dritten Ausführungsbeispiel gemäß Fig. 3 ein Verdampfer 42 vorgesehen.

Ergänzend wird stromabwärts der Arbeitsmaschine 3 das entspannte Arbeitsmedium über einen Wärmetauscher 43 wieder leicht mittels des ersten höheren Temperaturniveaus 1 erwärmt. Der Wärmetauscher 43 ist in der Bauart so auszulegen, dass mit zunehmender Wärmeaufnahme mehr Volumen zur Verfügung steht. Dies wiederum sorgt dafür, dass es keine Druckerhöhung durch die Erwärmung gibt. In diesem Zustand wird das Arbeitsmedium dem Kondensator 41 zugeführt, womit das Arbeitsmedium kondensiert und über eine Leitung und dem Einlassventil 92 dem dritten Druckgefäß 53 zugeführt wird.

In Fig. 4 befindet sich das zweite Druckgefäß 52 über beide geschlossene Ventile 9 ebenfalls im separierten Zustand und wird durch wärmeleitenden Kontakt mit dem ersten höheren Temperaturniverau 1 wieder auf Druck und Temperatur gebracht (regeneriert.)

### Bezugszeichenliste

- 1: erstes (höheres) Temperaturniveau

- 2: zweites (niedrigeres) Temperaturniveau

- 3: Arbeitsmaschine

- 4: Wärmeübertrager
- 41: Kondensator
- 42: Verdampfer
- 43: Wärmetauscher

- 5: Druckgefäß
- 51: erstes Druckgefäß
- 52: zweites Druckgefäß
- 53: drittes Druckgefäß
- 54: viertes Druckgefäß

- 6: Wärmetauscher

- 7: Zirkulationssystem
- 71: Injektionsleitung

- 8: Kupplungskopf

- 9: Ventil
- 91: Auslassventil, (momentan offen)
- 92: Einlassventil, (momentan offen)

## Patentansprüche

1. Wärmekraftverfahren bei dem ein fluides Arbeitsmedium unter Druck stehend mittels eines ersten höheren Temperaturniveaus (1) erwärmt, in den gasförmigen Zustand über eine Arbeitsmaschine (3) entspannt und in den flüssigen Zustand mittels eines zweiten niedrigeren Temperaturniveaus (2) kondensiert wird, **dadurch gekennzeichnet, dass** dieser Prozess nach der Kondensation hydraulisch getrennt wird und die Erwärmung mittels des ersten höheren Temperaturniveaus (1) chargenweise in Druckgefäßen (5) erfolgt, die mit einer Zielfüllmenge nach der Kondensation wieder befüllt werden und nach Erreichen von Zieltemperatur und -Druck mittels des ersten höheren Temperaturniveaus (1) das darin befindliche Arbeitsmedium wechselweise der Arbeitsmaschine (3) zugeführt wird.

2. Wärmekraftverfahren nach Anspruch 1, **dadurch gekennzeichnet, dass** das Arbeitsmedium von einem bereits befüllten, vom ersten höheren Temperaturniveau (1) erwärmten Druckgefäß (51) über die Arbeitsmaschine (3) in ein leeres weiteres Druckgefäß (5) geführt wird.

3. Wärmekraftverfahren nach Anspruch 1 oder 2, **dadurch gekennzeichnet, dass** beim Expandieren des fluiden Arbeitsmediums entstehende Prozesskälte zum Kondensieren des Arbeitsmediums (mit)verwendet wird.

4. Wärmekraftverfahren nach einem der vorangehenden Ansprüche, **dadurch gekennzeichnet, dass** in das erwärmte und gasförmige Arbeitsmedium in Strömungsrichtung vor der Arbeitsmaschine (3) zur Druckerhöhung flüssiges Arbeitsmedium eingespritzt wird.

5. Wärmekraftverfahren nach einem der vorangehenden Ansprüche, **dadurch gekennzeichnet, dass** eine externe Wärmequelle die Temperatur des ersten Temperaturniveaus (1) erhöht.

6. Wärmekraftverfahren nach Anspruch 5, **dadurch gekennzeichnet, dass** als externe Wärmequelle eine Wärmepumpe die Temperatur des ersten Temperaturniveaus (1) erhöht.

7. Wärmekraftverfahren nach einem der vorangehenden Ansprüche, **dadurch gekennzeichnet, dass** der Wärmeübergang vom ersten höheren Temperaturniveau (1) auf das Arbeitsmedium und/oder vom Arbeitsmedium auf das zweite niedrigere Temperaturniveau (2) durch von der Arbeitsmaschine (3) angetriebener Wärmezufuhrunterstützung verstärkt wird.

8. Wärmekraftverfahren nach einem der vorangehenden Ansprüche, **dadurch gekennzeichnet, dass** die Arbeit der Arbeitsmaschine (3) aus dem Abbau des Gasdruckes gewonnen wird, wobei der erneute Druckaufbau im Druckgefäß (5) allein durch die Zufuhr von Wärme vom ersten Temperaturniveau (1), insbesondere Umweltwärme, in das im Druckgefäß (5) separierte Arbeitsmedium erfolgt.

9. Wärmekraftmaschine mit einem Zirkulationssystem (7) mit fluidem Arbeitsmedium, welches in wärmetauschendem Kontakt mit einem ersten höheren Temperaturniveau (1) steht, in dem in Strömungsrichtung des fluiden Arbeitsmediums eine Arbeitsmaschine (3) und ein Kondensator (41) angeordnet sind, wobei der Kondensator (41) in wärmetauschendem Kontakt mit einem zweiten niedrigeren Temperaturniveau (2) steht, **dadurch gekennzeichnet, dass** wenigstens zwei Druckgefäße (5) vorgesehen sind, wobei wechselseitig eins zum Befüllen mit dem flüssigen Arbeitsmedium stromabwärts des Kondensators (41) und eins nach dem Erwärmen zur Abgabe des erwärmten und unter Druck stehenden Arbeitsmediums stromaufwärts der Arbeitsmaschine (3) angeschlossen sind.

10. Wärmekraftmaschine nach Anspruch 9, **dadurch gekennzeichnet, dass** wenigstens drei Druckgefäße (51, 52, 53) vorgesehen sind, von denen jeweils wenigstens eins zum Befüllen mit dem flüssigen Arbeitsmedium stromabwärts des Kondensators (41) angeschlossen ist, wenigstens eins hydraulisch isoliert zum Erwärmen in Kontakt mit dem ersten höheren Temperaturniveau (1) vorliegt und wenigstens eins nach dem Erwärmen zur Abgabe des erwärmten und unter Druck stehenden Arbeitsmediums stromaufwärts der Arbeitsmaschine (3) angeschlossen ist.

11. Wärmekraftmaschine nach Anspruch 9 oder 10, **dadurch gekennzeichnet, dass** die Druckgefäße (5) hydraulisch fest installiert sind, wobei in Anschlussleitungen zu den Druckgefäßen (5) Ventile (9) zur wechselseitigen hydraulischen Verbindung angeordnet sind.

12. Wärmekraftmaschine nach Anspruch 9 oder 10, **dadurch gekennzeichnet, dass** die Druckgefäße (5) an- und abkuppelbar am Zirkulationssystem (7) ausgebildet sind.

13. Wärmekraftmaschine nach einem der Ansprüche 9 bis 13, **dadurch gekennzeichnet, dass** ein Verdampfer (42) stromaufwärts der Arbeitsmaschine (3) angeordnet ist, der wenigstens anteilig am Kondensator (41) stromabwärts der Arbeitsmaschine (3) entstehende Kondensationswärme aufnimmt.

14. Wärmekraftmaschine nach Anspruch 13, **dadurch gekennzeichnet, dass** zwischen Arbeitsmaschine (3) und Kondensator (41) ein Wärmetauscher (43) vorgesehen ist, der das entspannte Arbeitsmedium mittels des ersten höheren Temperaturniveaus (1) geringfügig erwärmt.

15. Wärmekraftmaschine nach einem der Ansprüche 9 bis 14, **dadurch gekennzeichnet, dass** die Arbeitsmaschine (3) eine (Dampf-)Turbine, eine Strömungsmaschine oder Expansionsmaschine ist.

16. Wärmekraftmaschine nach einem der Ansprüche 9 bis 15, **dadurch gekennzeichnet, dass** das Arbeitsmedium ein verflüssigbares Gas oder ein Kältemittel ist.
